# EUROPÄISCHE PATENTSCHRIFT

(11) **EP 2 400 082 B1**
(45) Veröffentlichungstag und Bekanntmachung des Hinweises auf die Patenterteilung: **13.09.2017**
(21) Anmeldenummer: 11168360.3
(22) Anmeldetag: 01.06.2011
(51) Int. Cl.: E05B 15/02, E05C 9/18, E05B 17/20

(54) **Schließteil eines Treibstangenbeschlages**
Locking part of an Espagnolette fitting
Element de fermeture d'une ferrure à crémone

(30) Priorität: 22.06.2010 DE 102010030361
(43) Veröffentlichungstag der Anmeldung: 28.12.2011
(73) Patentinhaber: Aug. Winkhaus GmbH & Co. KG, 48291 Telgte (DE)
(72) Erfinder: Pilk, Manfred, 48565 Steinfurt (DE)

(56) Entgegenhaltungen:
- DE-A1-102006 035 416
- DE-U- 1 935 885
- DE-U1- 20 114 422
- DE-U1- 29 903 182

## Beschreibung

Die Erfindung betrifft ein Schließteil eines Treibstangenbeschlages eines Fensters, einer Fenstertür oder dergleichen mit einer zur Abstützung an dem Fenster vorgesehenen Grundplatte, mit einer Deckplatte, mit jeweils einer, die Grundplatte mit der Deckplatte verbindenden vorderen und hinteren Seitenwandung, mit einer in der vorderen Seitenwandung und der Deckplatte angeordneten Öffnung zur Einführung eines Schließzapfens in einer Offenstellung des Treibstangenbeschlages und mit zumindest einer in der Deckplatte angeordneten Tasche zur formschlüssigen Aufnahme und Hintergreifung des Schließzapfens in Schließstellung des Treibstangenbeschlages, wobei die hintere Seitenwandung zumindest eine der Breite der Tasche entsprechend breite Ausnehmung hat und die Ausnehmung von einem dem Schließzapfen in Schließstellung gegenüberstehenden Stopfen verschlossen ist.

Aus der DE 201 14 422 U1 ist ein Beschlag an einem Fenster bekannt geworden, bei dem ein Schließstück mit einem haubenartigen Anbauteil verbunden ist. Das Anbauteil ist aus Stahl gefertigt und hat einen Durchzug. Eine durch den Durchzug geführte Befestigungsschraube verbindet das Anbauteil mit dem Schließstück.

Weiterhin ist aus der DE 299 03 182 U1 eine kastenförmige Schließplatte bekannt geworden. Die kastenförmige Schließplatte ist an ihren Stirnseiten mit Endstopfen verschlossen.

Ein solches Schließteil ist als Teil einer Verschlusseinrichtung beispielsweise aus der DE 10 2008 021 283 A1 bekannt. Mit der Verschlusseinrichtung ist eine Sperrplatte verbunden, welche in Schließstellung des Treibstangenbeschlages zwischen einem Widerlager des Rahmens und einem Anschlag des Flügels angeordnet ist. Bei einem gewaltsamen Aufhebelversuch des Fensters blockiert die Sperrplatte die Bewegung des Flügels. Diese Verschlusseinrichtung ist damit sehr aufwändig aufgebaut. Das Schließteil ist als Schließblech ausgebildet. Solche Schließbleche werden aus mehreren geformten Blechteilen zusammengesetzt und führen daher ebenfalls zu einer aufwändigen Fertigung.

Weiterhin ist aus der DE 10 2006 035 416 A1 ein Verschluss bekannt geworden, bei dem der Schließzapfen in einem Zwischenelement formschlüssig gehalten ist. Das Zwischenelement wird von dem Schließteil hintergriffen. Auch dieses Schließteil ist sehr aufwändig aufgebaut und lässt sich durch Antrieb des Schließzapfens entriegeln.

Der Erfindung liegt das Problem zugrunde ein Schließteil der eingangs genannten Art so zu gestalten, dass es kostengünstig zu fertigen ist und einen hohen Schutz gegen ein unberechtigtes Entriegeln bietet.

Dieses Problem wird erfindungsgemäß dadurch gelöst, dass der Stopfen der Tasche zugewandte Ränder hat und dass die der Tasche zugewandten Enden der Ränder verjüngend gestaltet sind.

Durch diese Gestaltung lässt sich das Schließteil einfach im Gussverfahren fertigen. Die Öffnung und die Ausnehmung werden von Kernen der Gussform gebildet. Durch das Verschließen mit dem Stopfen wird verhindert, dass der Schließzapfen mittels eines durch die Ausnehmung in die Tasche eingeführten Manipulationswerkzeuges in die Offenstellung verschoben wird. Versucht man beim unberechtigten Entriegeln den Stopfen in die Ausnehmung einzudrücken, drückt der Stopfen gegen den Schließzapfen und hindert diesen an der Bewegung in die Offenstellung. Damit lässt sich das erfindungsgemäße Schließteil besonders kostengünstig fertigen und bietet einen hohen Schutz gegen ein unberechtigtes Entriegeln. Der Stopfen kann in der eingedrückten Stellung den Schließzapfen einfach umgreifen, weil der Stopfen der Tasche zugewandte Ränder hat. Beim Eindrücken der Stopfen können die Ränder zwischen den Schließzapfen und die Tasche geschoben werden, weil die der Tasche zugewandten Enden der Ränder verjüngend gestaltet sind. Diese Gestaltung führt zu hohen Haltekräften am Schließzapfen bei einem Manipulationsversuch.

Zur Vereinfachung der Montage des erfindungsgemäßen Schließteiles trägt es bei, wenn der Stopfen kraftschlüssig in der Ausnehmung gehalten ist.

Das erfindungsgemäße Schließteil weist eine besonders hohe Stabilität auf, wenn die hintere Seitenwandung zwei von einem Steg getrennte Ausnehmungen hat und wenn der Steg maximal die Breite der Öffnung in der vorderen Seitenwandung hat. Weiterhin ermöglicht diese Gestaltung, dass in der Deckplatte zwei an die Öffnung angrenzende Taschen angeordnet sind. Damit kann das erfindungsgemäße Schließteil für Dreh-Kippbeschläge vorgesehen sein und den Schließzapfen in Kippstellung in einer der Taschen haltern. Weiterhin lässt sich hierdurch das Schließteil für links- und rechtsanschlagende Flügel vorsehen. Vorzugsweise sind die Ausnehmungen von jeweils einem Stopfen verschlossen.

Der Stopfen vermag gemäß einer vorteilhaften Weiterbildung der Erfindung in der eingedrückten Stellung den Schließzapfen zuverlässig zu halten, wenn der Stopfen aus plastisch verformbarem Kunststoff gefertigt ist.

Zur weiteren Vereinfachung der Fertigung des erfindungsgemäßen Schließteiles trägt es bei, wenn die Grundplatte, die Deckplatte und die Seitenwandungen einstückig gefertigt sind.

Zur weiteren Vereinfachung der Montage des erfindungsgemäßen Schließteiles trägt es bei, wenn der Stopfen einen an der hinteren Seitenwandung anliegenden Streifen hat. Dieser Streifen dient als Anschlag bei der Montage der Stopfen und verhindert zudem, dass zwischen der Ausnehmung und dem Stopfen ein Manipulationswerkzeug eingeführt werden kann.

Die Montage des Stopfens gestaltet sich besonders einfach, wenn zwei Stopfen zum Verschließen zweier Ausnehmungen miteinander verbunden sind. Für die Verbindung eignet sich vorzugsweise ein dünner Kunststoffstreifen.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Teilbereich eines Fensters mit einem erfindungsgemäßen Schließteil,
- Fig. 2: eine Schnittdarstellung entlang der Linie II - II aus Figur 1 durch das Schließteil mit einem Schließzapfen,
- Fig. 3: eine Schnittdarstellung entlang der Linie III - III aus Figur 1 durch das Schließteil mit einem Schließzapfen.

Figur 1 zeigt ein an einem Rahmen 1 eines Fensters, einer Fenstertür oder dergleichen befestigtes Schließteil 2 eines Treibstangenbeschlages. In dem Schließteil 2 ist ein Schließzapfen 3 des Treibstangenbeschlages eingeführt. Der Schließzapfen 3 ist auf einer nicht dargestellten Treibstange eines ebenfalls nicht dargestellten Flügels des Fensters, der Fenstertür oder dergleichen angeordnet. Das Schließteil 2 hat eine Grundplatte 4 und eine von der Grundplatte 4 entfernte Deckplatte 5. Die Grundplatte 4 ist über Seitenwandungen 6-8 mit der Deckplatte 5 verbunden. Die Deckplatte 5 und eine vordere Seitenwandung 6 haben eine Öffnung 9 zum Einführen des Schließzapfens 3 in einer Offenstellung des Treibstangenbeschlages. In der Deckplatte 5 sind Taschen 10 zur Aufnahme des Schließzapfens 3 in einer Schließstellung oder einer Kippstellung des Treibstangenbeschlages angeordnet. Weiterhin zeigt Figur 1, dass von der Grundplatte 4 ein Vorsprung 11 absteht, welcher formschlüssig in dem Rahmen 1 gehalten ist. Die Seitenwandungen 6 - 8 und, wie in Figur 2 zu erkennen ist auch die Grundplatte 4 haben jeweils Schraubbohrungen 12, 13 zur Durchführung von nicht dargestellten Befestigungsschrauben.

Figur 2 zeigt eine Schnittdarstellung durch das Schließteil 2 mit dem Schließzapfen 3 aus Figur 1 entlang der Linie II - II. Hierbei ist zu erkennen, dass an der hinteren Seitenwand 7 zwei über einen Kunststoffstreifen 14 miteinander verbundene Stopfen 15, 15' angeordnet sind, welche Ausnehmungen 16, 16' in der hinteren Seitenwand 7 verschließen. Die Ausnehmungen 16, 16' sind von einem Steg 17 voneinander getrennt. Der Steg 17 hat etwa die Breite der Öffnung 9 in der vorderen Seitenwand 6. Die Ausnehmungen 16, 16' sind zumindest so breit wie die Taschen 10, 10' Damit lässt sich das Schließteil 2 im Gussverfahren, insbesondere im Spritzgussverfahren fertigen. Die Öffnung 9 und die Ausnehmungen 16, 16' werden während des Gussvorgangs von Kernen der Gussform gebildet.

Figur 3 zeigt in einer Schnittdarstellung durch das Schließteil 2 aus Figur 1 entlang der Linie III - III, dass die Stopfen 15, 15' dem Schließzapfen 3 zugewandte und sich an ihren Enden verjüngende Ränder 18 aufweisen. Weiterhin haben die Stopfen 15, 15' an der Außenseite der hinteren Seitenwand 7 anliegende Streifen 19. Versucht man durch Eindrücken der Stopfen 15, 15' zu dem Schließzapfen 3 zu gelangen, drücken zunächst die Ränder 18 gegen den Schließzapfen 3 und blockieren diesen. Bei einem besonders starken Druck können die Ränder 18 zudem zwischen den Schließzapfen 3 und die Tasche 10 gelangen. Der Schließzapfen 3 ist pilzkopfförmig gestaltet und verhindert damit ein Aushebeln aus dem Schließteil 2.

## Patentansprüche

1. Schließteil (2) eines Treibstangenbeschlages eines Fensters, einer Fenstertür oder dergleichen mit einer zur Abstützung an dem Fenster vorgesehenen Grundplatte (4), mit einer Deckplatte (5), mit jeweils einer, die Grundplatte (4) mit der Deckplatte (5) verbindenden vorderen und der vorderen gegenüberliegenden hinteren Seitenwandung (6, 7), mit einer in der vorderen Seitenwandung (6) und der Deckplatte (5) angeordneten Öffnung (9) zur Einführung eines Schließzapfens (3) in einer Offenstellung des Treibstangenbeschlages und mit zumindest einer in der Deckplatte (5) angeordneten Tasche (10, 10') zur formschlüssigen Aufnahme und Hintergreifung des Schließzapfens (3) in Schließstellung des Treibstangenbeschlages, wobei die hintere Seitenwandung (7) zumindest eine der Breite der Tasche (10, 10') entsprechend breite Ausnehmung (16, 16') hat und die Ausnehmung (16, 16') von einem dem Schließzapfen (3) in Schließstellung gegenüberstehenden Stopfen (15, 15') verschlossen ist, **dadurch gekennzeichnet, dass** der Stopfen (15, 15') der Tasche (10, 10') zugewandte Ränder (18) hat und dass die der Tasche (10, 10') zugewandten Enden der Ränder (18) verjüngend gestaltet sind.

2. Schließteil nach Anspruch 1, **dadurch gekennzeichnet, dass** der Stopfen (15, 15') kraftschlüssig in der Ausnehmung (16, 16') gehalten ist.

3. Schließteil nach Anspruch 1 oder 2, **dadurch gekennzeichnet, dass** die hintere Seitenwandung (7) zwei von einem Steg (17) getrennte Ausnehmungen (16, 16') hat und dass der Steg (17) maximal die Breite der Öffnung (9) in der vorderen Seitenwandung (6) hat.

4. Schließteil nach einem der vorhergehenden Ansprüche, **dadurch gekennzeichnet, dass** der Stopfen (15, 15') aus plastisch verformbarem Kunststoff gefertigt ist.

5. Schließteil nach einem der vorhergehenden Ansprüche, **dadurch gekennzeichnet, dass** die Grundplatte (4), die Deckplatte (5) und die Seitenwandungen (6 - 8) einstückig gefertigt sind.

6. Schließteil nach einem der vorhergehenden Ansprüche, **dadurch gekennzeichnet, dass** der Stopfen (15, 15') einen an der hinteren Seitenwandung (7) anliegenden Streifen (19) hat.

7. Schließteil nach einem der vorhergehenden Ansprüche, **dadurch gekennzeichnet, dass** zwei Stopfen (15, 15') zum Verschließen zweier Ausnehmungen (16, 16') miteinander verbunden sind.

## Claims

1. Locking part (2) of a driving rod fitting of a window, a French window or the like, with a base plate (4) provided for support on the window, with a cover plate (5), with a rear side wall opposite a front side wall (6, 7) respectively connecting the base plate (4) with the cover plate (5), with an opening (9) arranged in the front side wall (6) and the cover plate (5) for the introduction of a locking pin (3) in an open position of the driving rod fitting, and with at least one slot (10, 10') arranged in the cover plate (5) for the form-fitting reception and gripping behind of the locking pin (3) in the closed position of the driving rod fitting, wherein the rear side wall (7) has at least one recess (16, 16') corresponding in width to the width of the slot (10, 10'), and wherein the recess (16, 16') is closed by a plug (15, 15') opposite the locking pin (3) in the closed position, **characterized in that** the plug (15, 15') has edges (18) facing the slot (10, 10'), and that the ends of the edges (18) facing the slot (10, 10') are tapered.

2. Locking part according to claim 1, **characterized in that** the plug (15, 15') is held in the recess (16, 16') in a force-fitting manner.

3. Locking part according to claim 1 or 2, **characterized in that** the rear side wall (7) has two recesses (16, 16') separated by a web (17), wherein the web (17) has the maximum width of the opening (9) in the front side wall (6).

4. Locking part according to one of the preceding claims, **characterized in that** the plug (15, 15') is made of plastically deformable plastic.

5. Locking part according to one of the preceding claims, **characterized in that** the base plate (4), the cover plate (5) and the side walls (6 - 8) are made in one piece.

6. Locking part according to one of the preceding claims, **characterized in that** the plug (15, 15') has a strip (19) which bears against the rear side wall (7).

7. Locking part according to one of the preceding claims, **characterized in that** two plugs (15, 15') are connected to one another for closing two recesses (16, 16').

## Revendications

1. Pièce de fermeture (2) d'une ferrure à crémone d'une fenêtre, d'une porte-fenêtre ou similaire, avec une plaque de base (4) prévue pour l'appui sur la fenêtre, avec une plaque de couverture (5), avec respectivement une paroi latérale (6, 7) avant raccordant la plaque de base (4) à la plaque de couverture (5) et arrière opposée à la paroi latérale avant, avec une ouverture (9) disposée dans la paroi latérale avant (6) et dans la plaque de couverture (5) pour l'introduction d'un tourillon de fermeture (3) dans une position d'ouverture de la ferrure à crémone, et avec au moins une poche (10, 10') disposée dans la plaque de couverture (5) pour loger par liaison de forme et agripper par l'arrière le tourillon de fermeture (3) dans la position de fermeture de la ferrure à crémone, la paroi latérale arrière (7) ayant au moins un creux (16, 16') dont la largeur correspond à la largeur de la poche (10, 10'), et le creux (16, 16') étant fermé par un bouchon (15, 15') opposé au tourillon de fermeture (3) dans la position de fermeture, **caractérisée en ce que** le bouchon (15, 15') a des bords (18) tournés vers la poche (10, 10') et **en ce que** les extrémités des bords (18) tournées vers la poche (10, 10') sont constituées en se rétrécissant.

2. Pièce de fermeture selon la revendication 1, **caractérisée en ce que** le bouchon (15, 15') est retenu par liaison de force dans le creux (16, 16').

3. Pièce de fermeture selon la revendication 1 ou 2, **caractérisée en ce que** la paroi latérale arrière (7) a deux creux (16, 16') séparés par une nervure (17), et **en ce que** la nervure (17) a au maximum la largeur de l'ouverture (9) dans la paroi latérale avant (6).

4. Pièce de fermeture selon l'une des revendications précédentes, **caractérisée en ce que** le bouchon (15, 15') est fabriqué en matière synthétique plastiquement déformable.

5. Pièce de fermeture selon l'une des revendications précédentes, **caractérisée en ce que** la plaque de base (4), la plaque de couverture (5) et les parois latérales (6 - 8) sont fabriquées d'une seule pièce.

6. Pièce de fermeture selon l'une des revendications précédentes, **caractérisée en ce que** le bouchon (15, 15') a une bande (19) adjacente à la paroi latérale arrière (7).

7. Pièce de fermeture selon l'une des revendications précédentes, **caractérisée en ce que** deux bouchons (15, 15') sont raccordés l'un à l'autre pour la fermeture de deux creux (16, 16').
